# FASCICULE DE BREVET EUROPEEN

(11) **EP 3 350 398 B1**
(45) Date de publication et mention de la délivrance du brevet: **02.12.2020**
(21) Numéro de dépôt: 16775863.0
(22) Date de dépôt: 16.09.2016
(51) Int. Cl.: E05F 15/622

(54) **DISPOSITIF D'OUVERTURE ET DE FERMETURE DE VANTAIL, ET PORTE OU FENÊTRE COMPORTANT UN TEL DISPOSITIF**
VORRICHTUNG ZUM ÖFFNEN UND SCHLIESSEN EINES FLÜGELS UND TÜR ODER FENSTER MIT SOLCH EINER VORRICHTUNG
DEVICE FOR OPENING AND CLOSING A LEAF, AND DOOR OR WINDOW INCLUDING SUCH A DEVICE

(30) Priorité: 18.09.2015 CH 13572015
(43) Date de publication de la demande: 25.07.2018
(73) Titulaire: Willemin, Bernadette, 1880 Bex (CH)
(72) Inventeur: WILLEMIN, Bernadette, Z.A La pièce 1-A5 1180 Rolle / CH (CH); SARTORI, Maxime, 2613 Villeret (CH); IMHOF, Adrien, 2830 Courrendlin (CH)
(74) Mandataire: P&TS SA (AG, Ltd.)
(86) Numéro de dépôt international: PCT/IB2016/055541
(87) Numéro de publication internationale: WO 2017/046761

(56) Documents cités:
- CH-A5- 560 831
- DE-A1-102011 085 061
- US-A1- 2007 210 737

## Description

### Domaine technique

La présente invention concerne des dispositifs de fermeture et d'ouvertures de vantaux. Ces vantaux peuvent notamment constituer une porte, une fenêtre, un portail, des volets, ou tout autre élément analogue.

### Etat de la technique

Les portes, fenêtres ou éléments analogues comportent de manière général un vantail lié par une ou généralement plusieurs charnières à un dormant fixe. L'axe de rotation du vantail par rapport au dormant est le plus souvent vertical, ce qui permet de l'ouvrir par la poignée sans relever le centre de gravité et donc avec un effort réduit.

Des dispositifs d'ouverture et de fermeture automatique de vantail sont connus dans l'état de technique.

Le document FR2666111 décrit un mécanisme de fermeture et d'ouverture de porte et fenêtre dans lequel un actionneur entraine une pièce excentrique liée au vantail. Ce dispositif comporte plusieurs pièces mobiles visibles et accessibles par un utilisateur, ce qui pose des problèmes de sécurité si l'utilisateur approche ses doigts des pièces mobiles. Les pièces mobiles sont en outre exposées à la saleté qui peut bloquer le mécanisme. L'axe du moteur est parallèle à l'axe longitudinal de rotation du vantail, ce qui rend son intégration difficile.

Le document FR2658234 décrit un mécanisme de fermeture et d'ouverture de porte et fenêtre au moyen d'un moteur monté dans l'axe de rotation du vantail. La miniaturisation est difficile.

Le document FR2312634 décrit un autre mécanisme comprenant une vis entrainée en rotation et un écrou monté sur cette vis, permettant ainsi la fermeture ou l'ouverture de porte et fenêtre. La présence de tiges apparentes se déplaçant le long des vantaux rend cette solution dangereuse et peu esthétique.

Le document EP1298274 décrit un mécanisme dans lequel l'axe de rotation du vantail est muni d'un pignon entraîné par une vis sans fin. Le couple nécessaire pour ouvrir le vantail au moyen d'un pignon sur l'axe de rotation est considérable.

Le document FR2778687 décrit un dispositif dans lequel un moteur entraîne une bielle au-dessus du vantail. Le document CH560831A5 divulgue un dispositif selon le préambule de la revendication 1.

Des systèmes de fermeture et d'ouverture de fenêtres connus poussent le vantail, par exemple à l'aide de pistons et/ou de chaînes. Ces systèmes ne sont pas efficients ni esthétiques. En plus ces systèmes ne permettent pas une ouverture complète, c'est-à-dire à 90° ou davantage, du vantail.

Ces différents systèmes sont généralement volumineux et difficiles à intégrer dans une porte ou une fenêtre. Il est notamment difficile de les utiliser pour équiper une porte ou une fenêtre existante.

La présence fréquente de pièces mobiles accessibles pose des problèmes de sécurité. Il est en outre difficile de maintenir ces pièces propres, notamment lorsqu'elles doivent être graissées.

Le couple nécessaire pour entraîner le vantail avec ces mécanismes est en outre souvent important, nécessitant ainsi des moteurs volumineux et bruyants, ou des réducteurs coûteux.

### Bref résumé de l'invention

Un but de la présente invention est de proposer un dispositif exempt des limitations des documents connus.

Un autre but de l'invention est de proposer un dispositif discret esthétiquement.

Un but est de proposer un dispositif de petite dimension et qui puisse fonctionner avec un moteur de petite dimension.

Un autre but de l'invention est de proposer un dispositif que l'on puisse ajouter à des constructions existantes, par exemple dans le cas de l'équipement d'un bâtiment avec une solution de domotique.

Un autre but est de mieux contrôler la vitesse d'ouverture du vantail.

Un autre but est de proposer un dispositif évolutif, c'est-à-dire un dispositif qui peut être mis en oeuvre avec des fonctionnalités électroniques variées selon les besoins des utilisateurs.

Selon l'invention, ces buts sont atteints notamment au moyen d'un dispositif d'ouverture ou de fermeture d'un vantail par rapport à un dormant d'une porte ou fenêtre, comprenant un premier ensemble comprenant une came creuse, le premier ensemble étant destiné à être solidaire du dormant, et un deuxième ensemble destiné à être solidaire du vantail, le deuxième ensemble comprenant :
- un moteur rotatif,
- une vis reliée au moteur rotatif,
- un écrou engagé sur la vis;
- un premier galet solidaire dudit écrou et engagé dans la came creuse,
le moteur rotatif étant arrangé pour faire tourner ladite vis sur elle-même, et donc pour déplacer l'écrou selon un mouvement de translation, de façon à ce que le premier galet coulisse dans ladite came creuse, afin de déplacer angulairement le vantail par rapport au dormant, ledit premier galet comprenant deux parties distinctes et des moyens de fixations pour relier lesdites deux parties distinctes entre elles, de façon à ce que si accidentellement un couple supérieur à un seuil est exercé sur ledit ventail, les deux parties distinctes se séparent de sorte qu'une partie part avec le ventail lors de son déplacement accidentel, et l'autre termine sa course dans ladite came creuse.

Ce dispositif présente notamment l'avantage par rapport à l'art antérieur d'être peu volumineux et donc discret au niveau esthétique.

Il peut en outre être mis en oeuvre avec tout type de portes et de fenêtres existantes (cadre bois, PVC, aluminium, etc.

Ce dispositif peut être intégré dans une porte ou fenêtre lors de sa fabrication. Il peut aussi être installé après-coup sur une porte ou une fenêtre existante.

L'utilisation d'une came creuse permet de contrôler la position angulaire que prend le vantail pour toute position linéaire de l'écrou et du galet. Il est possible d'obtenir une ouverture et une fermeture du vantail à vitesse angulaire contrôlée le long de la trajectoire, par exemple une vitesse constante, sans modifier la vitesse de rotation du moteur.

La vis est avantageusement une vis à billes. L'utilisation d'une vis à billes permet de réduire fortement la friction et donc à la fois de réduire le bruit et d'employer un moteur moins puissant. Il est aussi possible d'employer à cet effet une vis métrique, par exemple une vis recouverte de Téflon (marque déposée).

Dans un mode de réalisation, le moteur est commandé par un mécanisme de commande comportant au moins l'un des capteurs suivants : capteur de qualité d'air (température, humidité, pression, taux de CO₂, allergènes végétaux, etc.); capteur de présence et/ou de mouvement; capteur de pluie ; anémomètre ; et/ou timer ou horloge.

Le dispositif est donc évolutif et peut être adapté aux besoins des clients en ajoutant ou remplaçant des capteurs, et/ou par programmation.

Dans un mode de réalisation, le dispositif comporte un module de synchronisation recevant des informations relatives à l'état d'ouverture ou de fermeture d'autres vantaux. Il est ainsi possible de synchroniser l'ouverture ou la fermeture de plusieurs vantaux dans un bâtiment, par exemple dans le but de créer volontairement une circulation d'air et une aération, ou au contraire d'éviter le risque de courant d'air trop important si plusieurs fenêtres sont ouvertes simultanément.

Dans un mode de réalisation, plusieurs dispositifs, par exemple plusieurs dispositifs liés à différentes fenêtres d'un même bâtiment, sont organisés en un système commandé par un module de contrôle central, par exemple un système domotique, capable de commander l'ouverture respectivement la fermeture de différents vantaux, de manière synchronisée.

Le module de contrôle central peut être muni d'au moins un capteur environnemental, par exemple de capteurs de qualité d'air; de capteur de pluie ; d'un anémomètre ; d'une horloge ; d'un timer, etc, afin de commander l'ouverture ou la fermeture de vantaux en fonction des signaux fournis par ce ou ces capteurs. On évite ainsi la multiplication de capteurs de différents types sur chaque vantail.

Le module de contrôle central peut être muni d'un module d'accès à des données météorologiques, par exemple des données transmises via Internet, via DAB, DVB, WiFi, Bluetooth, communication radio, etc. par exemple en utilisant un dispositif portable tel qu'un smartphone ou une tablette. L'accès à des données météorologiques, par exemple des données relatives au temps actuel ou aux prévisions météorologiques, permet par exemple de déterminer le bon moment dans la journée pour l'aération d'un bâtiment.

### Brève description des figures

Des exemples de mise en oeuvre de l'invention sont indiqués dans la description illustrée par les figures annexées dans lesquelles :
La figure 1 illustre une vue d'une porte en position fermée équipée d'un dispositif selon un mode de réalisation de l'invention.
La figure 2A illustre une coupe selon un plan vertical du dispositif selon un mode de réalisation de l'invention.
La figure 2B illustre une coupe selon un plan vertical du dispositif selon un autre mode de réalisation de l'invention.
La figure 3A illustre une vue d'un premier ensemble du dispositif avec une came selon un mode de réalisation de l'invention.
La figure 3B illustre une coupe selon un plan vertical du dispositif selon un deuxième et, en superposition, selon un troisième mode de réalisation de l'invention.
La figure 4A illustre une vue en perspective d'un deuxième ensemble du dispositif, sans les galets.
La figure 4B illustre une vue en perspective du deuxième ensemble du dispositif muni de ses galets.
La figure 4C illustre une vue en perspective d'un deuxième ensemble du dispositif, sans les galets, selon un mode de réalisation alternatif.
La figure 5A illustre une vue de détail d'une partie de cadre de porte ou fenêtre avec une porte ou fenêtre en position fermée, équipé d'un dispositif sans le capot de protection selon un mode de réalisation de l'invention.
La figure 5B illustre une vue de détail d'une partie de cadre de porte ou fenêtre avec une porte ou fenêtre en position fermée, équipé d'un dispositif avec le capot de protection selon un mode de réalisation de l'invention.
La figure 5C illustre une vue de détail d'une partie de cadre de porte ou fenêtre avec une porte ou fenêtre en position fermée, équipé d'un dispositif sans le capot de protection selon un autre mode de réalisation de l'invention.
La figure 6 illustre une vue d'un premier ensemble du dispositif illustrant la came selon une autre variante, qui ne fait pas partie de l'invention, adapté à son intégration dans un vantail lors de sa fabrication.

### Exemple(s) de mode de réalisation de l'invention

La figure 1 illustre une fenêtre 1 comprenant un vantail 2 (ou battant) qui constitue sa partie mobile et un dormant 3 (ou cadre) qui constitue sa partie fixe. Comme on le verra plus loin, l'invention peut aussi s'appliquer à des portes, des volets, des portails, etc. Le vantail 2 est monté pivotant sur le cadre 3, des charnières 4 (gonds) permettant le pivotement. Ces charnières 4 permettent une rotation selon l'axe Y, par exemple un axe vertical dans le plan de la fenêtre 1. Une rotation du vantail autour d'un autre axe, y compris un axe horizontal, peut être envisagée. Le vantail 2 peut être déplacé angulairement entre une position fermée et une position ouverte par rapport au dormant 3 de la fenêtre 1.

La fenêtre 1 peut être dépourvue de toute poignée ; elle est uniquement destinée à être ouverte de manière motorisée ou, en cas de panne de courant, au moyen d'une tringle ou d'un autre élément permettant de la manipuler directement. Il est ainsi possible de réaliser des fenêtres plus esthétiques. Une poignée peut cependant être prévue dans une variante, par exemple pour harmoniser l'esthétique à d'autres fenêtres non motorisées du même bâtiment.

Dans une variante, une poignée électronique 7 est prévue sur le vantail afin d'ouvrir ou de fermer la fenêtre. La poignée est synchronisée avec le moteur 210 décrit plus bas. Cette poignée électronique peut aussi commander le verrouillage respectivement le déverrouillage complémentaire de la fenêtre sur la tringlerie existante. Elle peut aussi permettre la manipulation manuelle du vantail.

Une poignée uniquement décorative peut être prévue, qui ne permet pas d'ouvrir la fenêtre. Elle pourrait aussi agir comme interrupteur pour déclencher manuellement une commande d'ouverture ou de fermeture de la fenêtre. Elle pourrait aussi être destinée à être utilisée en cas d'urgence, par exemple de panne de courant, pour ouvrir ou fermer malgré tout la fenêtre.

L'élément 5 est un capteur, par exemple un capteur d'obstacle, de présence ou de mouvement. D'autres types de capteurs, par exemple des capteurs de qualité d'air intérieur (température, humidité, pression, taux de CO₂, etc), de qualité d'air extérieur (température ; taux de CO₂, allergènes végétaux, etc) ; de pluie ; de vent (anémomètre) ; de détection d'intrusion ; un timer ou une horloge, etc, peuvent être prévus.

L'élément 6 est un mécanisme de commande, par exemple un circuit électronique numérique, recevant les signaux du capteur 5 et/ou d'interrupteurs afin de déclencher l'ouverture ou la fermeture motorisée du vantail, comme décrit plus bas. L'élément 6 peut aussi recevoir des signaux d'autres dispositifs équipant d'autres fenêtres, ou des signaux de commande d'un module de commande centralisé contrôlant plusieurs vantaux, comme on le verra plus loin.

La fenêtre 1 est équipée d'un dispositif d'ouverture et de fermeture motorisé 300 illustré sur les figures 1, 2A, 2B, 5A, 5B et 5C. Ce dispositif comprend un ensemble de pièces 100 au dormant et un ensemble de pièces 200 lié au vantail et incluant notamment un moteur 210. Chaque ensemble peut comporter une ou plusieurs pièces.

Le premier ensemble 100 solidaire du dormant 3 comprend une plaque 102 de forme rectangulaire mais qui pourrait aussi être d'une autre forme, carrée par exemple, en fonction par exemple de la position de la fenêtre dans le mur (avec ou sans embrasure). Cet ensemble peut être réalisé à partir d'un métal comme l'aluminium ou l'acier par exemple, permettant un éloxage décoratif. Le grand côté du rectangle est perpendiculaire à l'axe Y. L'ensemble 100 est avantageusement fixé au dormant, dans un plan horizontal P et en porte-à-faux au-dessus du vantail du côté du dormant où le vantail peut être ouvert. Comme on le voit sur la figure 3B, la position de la plaque 102 peut être adaptée à l'épaisseur du cadre grâce aux vis 110 insérées dans le cadre et traversant des trous oblongs à travers la plaque.

La plaque 102 comprend une gorge formant une came creuse 104. La came creuse 104 a une forme incurvée et s'étend dans le plan P de la plaque 102. Dans une variante préférentielle, sa forme est définie par une spline, c'est-à-dire par une fonction définie par morceaux par des polynômes. Cette forme est conçue sur mesure pour permettre le fonctionnement du dispositif selon l'invention. Cette forme change si le premier ensemble 100 est sur le dormant (forme 104A sur la figure 3A) ou bien sur le vantail (figure 6). La figure 3B montre deux formes de came 104A, 104B destinées à être fixées sur le cadre fixe, en superposition

La gorge 104 peut être directement fraisée sous la face inférieure de la plaque 102 comme illustré aux figures 3A, 3B et 5A. La came creuse 104 est avantageusement constituée par une gorge non traversante et est ainsi uniquement visible sous la face inférieure de la plaque 102. Cela améliore l'esthétique et limite le risque de blessure. Lorsque la plaque est montée sur la fenêtre, la came creuse 104 comporte une concavité tournée vers le dormant 3. La came creuse 104 est fermée à ses deux extrémités 106 et 108 respectivement.

Le deuxième ensemble 200 de pièces du dispositif est illustrée notamment sur les figures 2, 4A, 4B, 4C, 5A, 5B et 5C. Ce deuxième ensemble est solidaire du vantail 2.

Le deuxième ensemble 200 comporte un moteur rotatif 210 qui entraîne une vis 218, par exemple une vis à billes ou une vis recouverte de Téflon, au travers d'un réducteur optionnel 212 monté sur la plaque 206. Le moteur peut être alimenté en basse tension, par exemple avec une tension égale à 12 V ou 24V. Dans une variante cette tension est générée par un transformateur relié à la tension du réseau électrique de 230 V. La vis 218 est guidée dans un palier ou un roulement à billes 220 ménagé dans une plaque 204, visible sur les figures 4A, 4B et 4C. Une vis sans tête non représentée permet de serrer le roulement à billes afin d'éviter le desserrage de l'ensemble des pièces. Le roulement à bille peut être remplacé ou assisté par un système de guidage à l'aide de barres 219, comme illustré sur la variante de la figure 4C, et vissées dans la plaque 204 et/ou 206.

Un écrou 224 est engagé sur la vis à bille 218 et lié à une pièce de liaison 214. Il est aussi possible de combiner ces deux éléments. Dans cet exemple, la pièce de liaison 214 est carrée et ne peut donc pas tourner dans la charpente. Elle peut être également rectangulaire. La rotation de la vis à billes 218 au moyen du moteur 210 provoque donc le déplacement longitudinal de l'écrou 224 et de la pièce de liaison 214.

Un premier galet 216 est solidaire de l'écrou 224, par exemple en étant monté sur la pièce de liaison. Ce galet est engagé dans la came creuse 104 décrite plus haut ; sa position le long de la came détermine l'angle d'ouverture du vantail. Le déplacement du galet 216 dans la came creuse 104 entraîne donc le déplacement angulaire du vantail 2 par rapport au dormant 3.

Un deuxième galet 217 est monté sur le même axe que le galet216 et donc également solidaire de l'écrou 224 dont il guide le déplacement lors des rotations de la vis à billes 218. Il est engagé dans une gorge de guidage 209 rectiligne visible sur les figures 4A, 4B 4C ménagée dans la plaque de montage 208 et permet d'éviter le risque que le moteur 210 ou la vis à billes 218 ne se mettent de travers à l'intérieur de la charpente.

Les deux galets 216, 217 sont avantageusement libres de tourner indépendamment l'un de l'autre dans le même axe. Ils peuvent être réalisés en plastique dur ou en métal par exemple. Dans un mode de réalisation avantageux, ils comportent chacun un roulement à bille permettant une rotation sans frottement dans la came creuse 104 respectivement dans la gorge de guidage 209.

Les quatre plaques métalliques 202, 204, 206, 208 forment une charpente qui est montée sur le vantail 2 par exemple au moyen de vis 226 engagées dans des trous traversants 232, 240 à travers l'épaisseur des plaques. Ces trous sont liés à une plaque de fixation 250 qui pour but de fixer le dispositif complet et d'un seul bloc à un vantail de tout type de matériaux par exemple : (PVC, bois, ALU). Cette plaque 250 comprend des trous spécifiques à chaque type de matériaux.

Des trous de montage 234, 242 permettent de fixer un boîtier 228 formant couvercle par-dessus ces plaques, afin de refermer la charpente.

Dans une variante, les pièces 202, 204 et 206 sont usinées en un seul bloc.

La plaque 206 sert de support au moteur rotatif 210 monté hors de la charpente. La face supérieure de la charpente, parallèle au vantail 2, est fermée par une plaque de montage 208 fixée sur les plaques 204 et 206 au moyen de vis ou goupilles 230. La longueur de la plaque de montage 208 est plus longue que celle de la plaque 202 et que celle de la vis à billes 218 décrite plus bas ; il est ainsi possible d'écarter les vis de fixation 226, et de réduire le risque d'arrachement du dispositif 200.

Le boîtier fermé 228 recouvre tous les composants du dispositif 200 afin d'éviter tout contact entre un élément en mouvement et les doigts d'une personne par exemple. Il permet non seulement de donner plus d'élégance au mécanisme mais aussi d'éviter l'intrusion d'éléments étrangers tels que la poussière ou les insectes. L'ouverture du boîtier 228 donne un accès aisé au moteur 210 et au réducteur 212, qui sont hors de la charpente formée par les plaques 202, 204, 206 et 208. Cette ouverture donne en revanche un accès plus limité à la vis à billes 218 qui reste protégée sur cinq faces.

Le boitier peut être gravé à travers une des faces, pour aérer l'intérieur. Ce gravage traversant peut être utilisé pour le design du produit, par exemple en représentant un logo ou une marque.

L'électronique 215 de commande du moteur 210, y compris les drivers de moteurs, sont avantageusement également protégés par ce boîtier 228, hors de la charpente, afin de faciliter l'accès.

La largeur de la came creuse 104 (104A, 104B, 104C) est de préférence uniforme et correspond sensiblement au diamètre du galet 216. Dans la variante de la figure 3A, les extrémités 106, 108 de cette came creuse sont élargies. Ces portions élargies constituent des positions de repos stables pour le galet, c'est-à-dire des positions stables pour le vantail ; un seuil doit être franchi pour sortir de ces positions de repos, exigeant un couple plus important que le couple nécessaire pour d'autres déplacements comparables le long de la came. Des positions de repos stables supplémentaires peuvent être prévues entre les deux extrémités 106 et 108, par exemple afin de maintenir une porte ou une fenêtre dans une position intermédiaire entre la position ouverte et la position fermée.

Les positions de repos définies par la came 104 permettent un maintien mécanique du vantail 2 dans une position stable sans que le moteur ne doive consommer d'énergie à cet effet.

Lors du mouvement de la fenêtre de la position ouverte vers la position fermée et vice versa, le galet 216 parcourt une distance linéaire par rapport à l'axe de rotation de la fenêtre Y comme illustré à la figure 3. Au fur et à mesure que le galet quitte sa position de repos à l'extrémité 106 pour atteindre l'autre extrémité 108 et vice versa, le galet coulisse dans la came 104, la fenêtre 1 parcourt alors un angle θ autour de l'axe de rotation Y.

Dans les modes de réalisation des figures 3, 5A et 5B, le moteur est lié au vantail 2 tandis que la came 104Aest fixe et liée au dormant 3. Cette disposition est avantageuse car le flanc du vantail est généralement libre et permet de placer le moteur 210 et la vis dans un espace inoccupé. Il est cependant nécessaire d'effectuer un raccordement électrique pour alimenter le moteur électrique sur la fenêtre, par exemple au moyen d'un câble flexible. Pour éviter cette inconvénient, il est donc aussi possible dans un mode de réalisation, qui ne fait pas partie de l'invention, de lier le moteur au dormant (ce qui facilite son câblage) et la came au vantail. La forme de la came 104C (figure 6) est adaptée à cette disposition.

La forme de la came creuse 104 détermine l'angle d'ouverture θ de la fenêtre en fonction de la position linéaire d de l'écrou le long de la vis à billes 218.

La forme de came 104A illustrée sur la figure 3A correspond à une came 104 liée à la partie fixe de la fenêtre, c'est-à-dire au dormant 3. La forme de came 104C différente illustrée sur la figure 6 correspond en revanche à une came solidaire du vantail 2, le moteur et la vis sans fin étant alors liés au dormant.

La forme de la came creuse 104 dans les deux modes de réalisation dépend notamment de la position de l'axe de rotation Y du vantail ; sa forme est définie par une spline qui permet de contrôler l'ouverture du vantail entre la position fermée et la position d'ouverture maximale, même si le moteur 210 tourne à vitesse constante. La forme de la came change si le premier ensemble 100 est reliée au dormant ou bien au vantail (comme illustré sur les figures 3 respectivement 6).

Il est aussi possible de prévoir un moteur rotatif 210 commandé à vitesse variable le long de la course, de manière à contrôler la vitesse angulaire et/ou la puissance tout au long de la course du vantail. Dans les deux sens de déplacement, ce mode de réalisation peut produire donc une accélération progressive du vantail au début de son déplacement, puis une vitesse constante pendant presque toute la course, et une décélération progressive en fin de course. Il est possible également de réduire la vitesse du vantail près des deux positions de repos, et donc d'accéder ou de quitter ces deux positions nécessitant un couple augmenté avec une vitesse réduite, ce qui permet de limiter la puissance maximale que doit fournir le moteur.

Le dispositif de l'invention peut former un kit destiné à équiper des fenêtres ou des portes existantes, ou être intégré dans des nouvelles fenêtres ou portes. Dans la variante illustrée sur les figures 5A et 5B, la plaque 102 est montée sur le dormant 3 d'une fenêtre existant, par exemple en utilisant des vis 110 pour la visser contre le dormant 3 de la fenêtre 1. Dans la variante illustrée sur la figure 6, qui ne fait pas partie de l'invention revendiquée, la came 104C est destinée à être intégrée dans un vantail 2 lors de la fabrication de ce vantail.

Il est aussi possible de réaliser des kits d'équipement de portes ou fenêtres avec une came liée au vantail 2 et un moteur lié au dormant 3, ce dernier ne faisant pas partie de l'invention, ou de réaliser des portes ou fenêtres intégrant dès la fabrication un moteur lié au vantail et une came liée au dormant.

Des détecteurs de fin de course, par exemple des capteurs inductifs 222 illustrés en figure 2 ou d'autres types de capteurs peuvent être prévus afin de détecter l'arrivée du galet 216 en fin de course et d'arrêter le moteur 210 aux deux extrémités de la came creuse.

Le moteur 210 peut être doté d'un encodeur afin de déterminer la position angulaire de l'écrou 224 en tout temps. Cet encodeur angulaire peut être absolu ou relatif. Les détecteurs de fin de course 222 peuvent être utilisés pour recalibrer l'encodeur lorsque l'écrou arrive en bout de course.

En cas de panne de courant ou de coupure d'électricité, le moteur 210 peut être débrayé par une action manuelle et volontaire de l'utilisateur, pour avoir un mouvement libre afin de permettre la fermeture ou l'ouverture manuelle de la fenêtre. Dans une variante, une tringle liée à la vis à billes permet lors du mouvement de la tringle de faire tourner la vis à billes et ainsi d'entrainer le mécanisme d'ouverture ou de fermeture de fenêtre.

Dans une autre variante, une batterie de secours à proximité de la fenêtre ou dans le module de contrôle centralisé dans le bâtiment permet d'alimenter le moteur et le système de commande en cas de coupure ou de panne d'électricité.

Un débrayage automatique est prévu afin de déconnecter automatiquement le moteur de la vis à bille lorsque le vantail est déplacé manuellement, en exerçant un couple sur le vantail supérieur à un seuil de débrayage automatique. Le galet 216 du deuxième ensemble du dispositif selon l'invention comprend deux parties distinctes mais reliées entre elles avec des moyens de fixations tels que par exemple et de façon non limitative des électroaimants. Si accidentellement un couple supérieur à un seuil est exercé sur le ventail, les deux parties distinctes se séparent de sorte qu'une partie part avec le ventail lors de son déplacement accidentel, et l'autre termine sa course dans la came. Les deux parties peuvent ensuite être à nouveau connectées quand la partie du galet dans la came aura terminé sa course.

Il est aussi possible d'associer un panneau photovoltaïque à chaque fenêtre, ou à un groupe de fenêtre, afin de la rendre entièrement ou partiellement autonome du réseau électrique. Le panneau photovoltaïque peut par exemple charger une batterie associée à une ou plusieurs fenêtres.

La tension d'alimentation peut aussi être fournie par un système de transmission d'électricité sans fil, c'est-à-dire par champ électromagnétique. On peut ainsi éviter le raccordement électrique du vantail au moyen d'un câble électrique flexible.

Le dispositif de l'invention comporte donc un moteur et une came liés au vantail et au dormant, respectivement. Dans un mode de réalisation avantageux, le dispositif est monté sur le côté horizontal supérieur de la fenêtre à axe vertical, afin de réduire le risque de contact avec l'utilisateur. Le côté opposé, par exemple le côté horizontal inférieur de la fenêtre, peut être muni d'un élément de verrouillage pour maintenir le vantail fermement plaqué contre le dormant en position fermée. Cet élément de verrouillage peut par exemple comporter un élément qui se déforme élastiquement, par exemple un élément clipsé ou muni d'un ressort, afin de garantir une position de repos stable du côté verrouillé. L'élément de verrouillage peut comporter des aimants. L'élément de verrouillage peut aussi comporter un élément actif, par exemple un élément entraîné par un deuxième moteur (non illustré) via une tringlerie adaptée, ou en utilisant la tringlerie originale de la fenêtre. Dans une variante préférentielle, le fonctionnement du moteur 210 et celui du moteur utilisé pour le verrouillage seront synchronisés : par exemple le moteur utilisé pour le verrouillage pourra commencer à fonctionner seulement après que le moteur 210 aura permis la fermeture du ventail sur le dormant.

Des verrous mettant en oeuvre des électro-aimants ou des systèmes piézo-électriques placés sur le côté de la fenêtre opposé au dispositif peuvent aussi être mis en oeuvre. Ces éléments de verrouillage peuvent être commandé par l'électronique de commande du dispositif de manière à verrouiller le vantail contre le battant en position fermée, et permettre le déverrouillage lors de l'ouverture. Un asservissement sur une éventuelle installation anti-effraction peut aussi être mise en oeuvre.

L'enclenchement du moteur peut être commandé automatiquement. A cet effet, le dispositif peut comporter un mécanisme de commande 6 du moteur 210, par exemple un circuit électronique programmable, pour déclencher la rotation du moteur dans un sens ou dans l'autre. Différents types de capteurs 5, par exemple des timers ou horloges, capteurs de température, de pluie, de vent, de qualité d'air, de présence ou de mouvement, peuvent être intégrés au dispositif et liés à ce mécanisme de commande 6 et transmettre des signaux dont la valeur détermine une décision d'ouverture ou de fermeture en fonction de paramètres mesurés par un ou plusieurs de ces capteurs. Un détecteur de présence ou de mouvement 5 pourrait par exemple arrêter le mouvement de la fenêtre s'il détecte une présence (humaine ou animale) dans le volume balayé par le vantail.

L'ouverture et la fermeture motorisée de chaque vantail peut être commandé par un utilisateur, par exemple au moyen d'une interface utilisateur telle qu'un bouton de commande (ON/OFF) ou une télécommande, par exemple un dispositif mobile comprenant un processeur exécutant des portions de codes (« apps ») permettant l'ouverture et/ou la fermeture de la fenêtre.

Différents dispositifs dans un même bâtiment peuvent être connectés entre eux par une interface filaire ou sans fil afin de constituer un système de contrôle d'ouverture/fermeture de plusieurs vantaux dans le bâtiment. Cette communication permet par exemple de synchroniser les ouvertures et fermetures de différents vantaux, afin de contrôler la ventilation du bâtiment et d'aérer des pièces en ouvrant simultanément plusieurs vantaux, ou au contraire d'éviter des courants d'air excessifs en évitant l'ouverture simultanée de certains vantaux. Dans ce cas, le mécanisme de commande 6 peut intégrer un module de synchronisation avec l'ouverture d'autres vantaux.

Un module de contrôle centralisé (non représenté) peut être prévu afin de contrôler plusieurs vantaux dans un bâtiment. Ce module de contrôle centralisé peut par exemple être intégré à un système domotique. Il peut recevoir des signaux de différents capteurs environnementaux centralisés, par exemple des timers ou horloges, capteurs de qualité d'air intérieur (température, humidité, pression, taux de CO₂, etc), de qualité d'air extérieur (température ; taux de CO₂, allergènes végétaux, etc); de pluie ; de vent (anémomètre) ;, de détection d'incendie, ces signaux étant utilisés pour déterminer si un vantail doit être ouvert ou fermé. En centralisant certains capteurs environnementaux au niveau du module de contrôle centralisé, on évite de devoir prévoir un capteur de chaque type sur chaque fenêtre. En centralisant la commande de différents vantaux dans un bâtiment, on peut contrôler de façon optimale sa ventilation.

Le système peut également être muni d'un détecteur d'intrusion / effraction relié à un système d'alarme.

Il est possible de commander chaque vantail en tenant compte à la fois d'instructions reçues depuis le module de contrôle central et de signaux des capteurs locaux - par exemple pour ignorer un ordre d'ouverture d'une porte lorsqu'un capteur local, par exemple un capteur infrarouge, détecte la présence d'un utilisateur près de la fenêtre.

Il est aussi possible de détecter la présence de doigts ou d'autres parties du corps près du cadre du vantail ou du dormant, et de bloquer l'ouverture ou la fermeture du vantail lorsqu'une présence est détectée, afin d'éviter le risque de pincement. Le dispositif de détection peut par exemple être basé sur une fibre optique disposée sur le vantail et/ou sur le dormant, aux endroits où le risque de pincement doit être évité ; un capteur électro-optique détecte la pression d'un doigt à n'importe quel endroit sur la fibre afin d'empêcher l'ouverture ou la fermeture du vantail. D'autres systèmes de détection de parties du corps peuvent être prévus, y compris des systèmes basés sur des électrodes capacitives, des détecteurs résistifs, inductifs, des détecteurs de chaleur, des caméras, des barrières lumineuses ou infrarouge, un rideau électromagnétique autour du cadre du vantail et/ou du dormant par exemple.

Afin d'éviter le risque de pincement de doigts ou de blessure d'un utilisateur par un vantail qui s'ouvre ou se referme inopinément, il est aussi possible de prévoir une friction entre le moteur et la vis 218, par exemple au niveau du réducteur 212. Cette friction permet de limiter le couple maximal transmis au vantail, et d'arrêter le vantail en cas d'obstacle.

Dans une variante, le couple fourni par le moteur rotatif 210 peut être déterminé, par exemple en mesurant le courant électrique consommé. Le driver du moteur peut par exemple limiter le couple maximal, ou arrêter le moteur 210 lorsque le courant dépasse une valeur de seuil indicatrice d'un obstacle, ou si de rapides augmentations du courant, typiques d'un obstacle, sont détectées.

Le module de contrôle centralisé peut aussi comporter un module météorologique qui permet de recevoir des données météorologiques relatives au temps actuel ou aux prévisions météorologiques. Ces données peuvent par exemple provenir d'un serveur à distance, par exemple un serveur web, par exemple au travers du réseau Internet d'un canal DAB ou DVB, du WiFi, Bluetooth, etc. Il est ainsi possible de planifier l'aération d'un bâtiment en tenant compte des conditions météorologiques actuelles et prévues.

Le module de contrôle centralisé peut aussi comporter une interface utilisateur permettant à un utilisateur de commander de manière centralisée l'ouverture et la fermeture d'un ou plusieurs vantaux.

Le module de contrôle centralisé peut aussi alimenter électriquement chaque moteur 210 des différents vantaux contrôlés, par exemple au moyen d'un transformateur et, préférentiellement, d'un redresseur, générant une tension d'alimentation basse. L'utilisation de basse tension limite le risque d'électrocution. La génération centralisée de basse tension pour plusieurs moteurs limite le nombre de transformateurs et de redresseurs nécessaires.

La description ci-dessus se rapporte à une fenêtre, mais le dispositif pourrait bien s'appliquer à d'autres types de vantaux, par exemple une porte, un volet, un portail, ou tout autre élément analogue.

Des formes-miroir des cames 104A (figure 3A) et 104B (figure 3B) et 104C peuvent être prévues si le sens de direction d'ouverture de la fenêtre est inversé.

### Numéros de référence employés sur les figures

- 1: Fenêtre
- 2: Vantail
- 3: Dormant
- 4: Charnière
- 5: Capteur de mouvement
- 6: Mécanisme de commande
- 100: Premier ensemble de pièces (première pièce)
- 102: Plaque de support
- 104: Came creuse (trois versions : 104A, 104B, 104C)
- 106: Première position de repos stable
- 108: Deuxième position de repos stable
- 110: Vis de fixation
- 200: Deuxième ensemble de pièces (deuxième pièce)
- 202: Plaque inférieur
- 204: Support de roulement
- 206: Support du moteur
- 208: Plaque de montage
- 209: Gorge de guidage
- 210: Moteur rotatif
- 212: Réducteur
- 214: Pièce de liaison écrou-came
- 215: Electronique
- 216: Premier galet
- 217: Deuxième galet
- 218: Vis à billes
- 219: Barres de guidage
- 220: Roulement à billes
- 222: Capteur inductif
- 224: Écrou
- 226: Éléments de fixation
- 228: Boîtier
- 230: Éléments de fixation
- 232: Trous traversants à travers la plaque de montage 208
- 234: Trous traversants à travers la plaque de montage 208
- 239: Vis
- 240: Trous traversants à travers la plaque inférieure 202
- 242: Trous traversants à travers la plaque inférieure 202
- 300: Dispositif
- Y: Axe de rotation de la fenêtre
- P: Plan de la plaque 102
- d: Distance entre le galet et l'axe de rotation Y
- θ: Angle d'ouverture de la fenêtre

## Revendications

1. Dispositif (300) d'ouverture ou de fermeture d'un vantail (2) par rapport à un dormant (3) d'une porte (1) ou fenêtre, comprenant :
- un premier ensemble (100) comprenant une came creuse (104A, 104B), ledit premier ensemble (100) étant destiné à être solidaire du dormant (3), ainsi que
- un deuxième ensemble (200) destiné à être solidaire du vantail (2), ledit deuxième ensemble (200) comprenant :
- un moteur rotatif (210),
- une vis (218) reliée audit moteur (210),
- un écrou (224) engagé sur la vis (218) ;
- un premier galet (216) solidaire dudit écrou et engagé dans ladite came creuse (104A, 104B),
- ledit moteur rotatif (210) étant arrangé pour faire tourner ladite vis (218) sur elle-même, et donc pour déplacer selon un mouvement de translation ledit écrou (224), de façon à ce que ledit premier galet (216) coulisse dans ladite came creuse (104A, 104B), afin de déplacer angulairement le vantail (2) par rapport au dormant (3)
**caractérisé en ce que**
ledit premier galet (216) comprend deux parties distinctes et des moyens de fixations pour relier lesdites deux parties distinctes entre elles, de façon à ce que si accidentellement un couple supérieur à un seuil est exercé sur ledit ventail (2), les deux parties distinctes se séparent de sorte qu'une partie part avec le ventail (2) lors de son déplacement accidentel, et l'autre termine sa course dans ladite came creuse (104A, 104B).

2. Dispositif selon la revendication 1, dans lequel ladite came creuse (104A, 104B) s'étend dans un plan perpendiculaire à l'axe de rotation (Y) du vantail, et dans lequel ladite vis (218) est perpendiculaire audit axe de rotation (Y).

3. Dispositif (300) selon l'une des revendications 1 à 2 dans lequel le premier ensemble (100) est destiné à être solidaire du dormant (3),
le deuxième ensemble (200) étant destiné à être solidaire du vantail (2),
ladite vis (218) étant montée plus près de l'axe de rotation (Y) du vantail que ledit moteur rotatif (210).

4. Dispositif selon l'une des revendications 1 à 3, ledit deuxième ensemble (200) comprenant une gorge de guidage (209) rectiligne pour guider le déplacement dudit écrou (224) et dudit premier galet (216) le long de la vis (218).

5. Dispositif selon la revendication 4, comprenant un deuxième galet (217) engagé dans la gorge de guidage (209).

6. Dispositif selon l'une des revendications 1 à 5, comprenant un système de débrayage automatique afin de déconnecter automatiquement le moteur (210) lorsque le vantail est déplacé manuellement, en exerçant un couple sur le vantail supérieur à un seuil de débrayage automatique.

7. Porte ou fenêtre comportant un dormant (3), un vantail (2) et un dispositif (300) selon l'une des revendications 1 à 6.

8. Porte ou fenêtre selon la revendication 7, ledit dispositif (300) étant monté sur un des côtés du vantail ou du dormant, un système de verrouillage du vantail sur le dormant étant prévu sur un côté opposé dudit vantail ou dudit dormant.

9. Système comportant une porte ou fenêtre selon l'une des revendications 7 ou 8, comportant en outre un mécanisme de commande (6) d'ouverture automatique et/ou de fermeture automatique du vantail.

10. Système selon la revendication 9, comportant au moins l'un des capteurs (5) suivants :
capteur de qualité d'air, comprenant un capteur de température et/ou d'humidité et/ou de pression et/ou de taux de CO₂ et/ou d'allergènes végétaux;
capteur de présence ou de mouvement ;
capteur de pluie ou de vent;
les signaux dudit ou desdits capteur étant transmis audit mécanisme de commande (6).

11. Système selon l'une des revendications 9 à 10, comportant une pluralité de portes ou de fenêtres selon l'une des revendications 7 à 8, ainsi qu'un module de contrôle centralisé pour commander de manière centralisée l'ouverture ou la fermeture des différentes portes ou fenêtres.

12. Système selon la revendication 11, ledit module de contrôle centralisé étant agencé pour synchroniser l'ouverture et/ou la fermeture de différents vantaux de manière à contrôler l'aération d'un bâtiment.

13. Système selon l'une des revendications 11 à 12, ledit module de contrôle centralisé étant muni d'un module météorologique afin de recevoir des prévisions météorologiques et de commander l'ouverture et la fermeture de vantaux en fonction de ces prévisions.

14. Système selon l'une des revendications 11 à 13, ledit module de contrôle centralisé étant muni d'un système d'alimentation électrique pour alimenter électriquement lesdits moteurs (210) de différents vantaux (2).

## Patentansprüche

1. Vorrichtung (300) zum Öffnen oder Schließen eines Flügels (2) in Bezug auf eine Zarge (3) einer Tür (1) oder eines Fensters, welche umfasst:
- eine erste Anordnung (100), die eine kurvenförmige Auskehlung (104A, 104B) umfasst, wobei die erste Anordnung (100) dazu bestimmt ist, fest mit der Zarge (3) verbunden zu sein, sowie
- eine zweite Anordnung (200), die dazu bestimmt ist, fest mit dem Flügel (2) verbunden zu sein, wobei die zweite Anordnung (200) umfasst:
- einen Rotationsmotor (210),
- eine Schraube (218), die mit dem Motor (210) verbunden ist,
- eine Mutter (224), die mit der Schraube (218) in Eingriff steht,
- eine erste Rolle (216), die mit der Mutter fest verbunden ist und in die kurvenförmige Auskehlung (104A, 104B) eingreift,
- wobei der Rotationsmotor (210) dafür eingerichtet ist zu bewirken, dass sich die Schraube (218) um sich selbst dreht, und damit die Mutter (224) gemäß einer Translationsbewegung so zu verlagern, dass die erste Rolle (216) in der kurvenförmigen Auskehlung (104A, 104B) gleitet, um den Flügel (2) in Bezug auf die Zarge (3) in Winkelrichtung zu bewegen,
**dadurch gekennzeichnet, dass**
die erste Rolle (216) zwei verschiedene Teile und Befestigungsmittel, um die zwei verschiedenen Teile miteinander zu verbinden, umfasst, derart, dass, falls zufällig ein Drehmoment auf den Flügel (2) ausgeübt wird, das größer als ein Schwellenwert ist, die zwei verschiedenen Teile sich trennen, so dass sich ein Teil mit dem Flügel (2) bei dessen zufälliger Bewegung weiterbewegt und der andere seinen Weg in der kurvenförmigen Auskehlung (104A, 104B) beendet.

2. Vorrichtung nach Anspruch 1, wobei sich die kurvenförmige Auskehlung (104A, 104B) in einer Ebene erstreckt, die zur Drehachse (Y) des Flügels senkrecht ist,
und wobei die Schraube (218) senkrecht zur Drehachse (Y) ist.

3. Vorrichtung (300) nach einem der Ansprüche 1 bis 2, wobei die erste Anordnung (100) dazu bestimmt ist, fest mit der Zarge (3) verbunden zu sein, wobei die zweite Anordnung (200) dazu bestimmt ist, fest mit dem Flügel (2) verbunden zu sein, wobei die Schraube (218) näher an der Drehachse (Y) des Flügels angebracht ist als der Rotationsmotor (210).

4. Vorrichtung nach einem der Ansprüche 1 bis 3, wobei die zweite Anordnung (200) eine geradlinige Führungsrille (209) zum Führen der Bewegung der Mutter (224) und der ersten Rolle (216) entlang der Schraube (218) umfasst.

5. Vorrichtung nach Anspruch 4, welche eine zweite Rolle (217) umfasst, die in die Führungsrille (209) eingreift.

6. Vorrichtung nach einem der Ansprüche 1 bis 5, welche ein System zur automatischen Entkupplung umfasst, um die Verbindung mit dem Motor (210) automatisch zu trennen, wenn der Flügel manuell bewegt wird und dabei ein Drehmoment auf den Flügel ausgeübt wird, das größer als ein Schwellenwert der automatischen Entkupplung ist.

7. Tür oder Fenster, die bzw. das eine Zarge (3), einen Flügel (2) und eine Vorrichtung (300) nach einem der Ansprüche 1 bis 6 aufweist.

8. Tür oder Fenster nach Anspruch 7, wobei die Vorrichtung (300) auf einer der Seiten des Flügels oder der Zarge angebracht ist, wobei ein System zur Verriegelung des Flügels an der Zarge auf einer entgegengesetzten Seite des Flügels oder der Zarge vorgesehen ist.

9. System, welches eine Tür oder ein Fenster nach einem der Ansprüche 7 oder 8 aufweist und außerdem einen Mechanismus zur Steuerung (6) des automatischen Öffnens und/oder des automatischen Schließens des Flügels aufweist.

10. System nach Anspruch 9, welches wenigstens einen der folgenden Sensoren (5) aufweist:
einen Luftqualitätssensor, der einen Temperatur- und/oder Feuchtigkeits- und/oder Drucksensor und/oder Sensor für den CO₂-Gehalt und/oder Sensor für pflanzliche Allergene umfasst;
einen Anwesenheits- oder Bewegungssensor;
einen Regen- oder Windsensor;
wobei die Signale des Sensors oder der Sensoren an den Steuerungsmechanismus (6) übertragen werden.

11. System nach einem der Ansprüche 9 bis 10, welches mehrere Türen oder Fenster nach einem der Ansprüche 7 bis 8 aufweist, sowie ein zentrales Steuerungsmodul zum zentralen Steuern des Öffnens oder des Schließens der verschiedenen Türen oder Fenster.

12. System nach Anspruch 11, wobei das zentrale Steuerungsmodul dafür ausgelegt ist, das Öffnen und/oder das Schließen verschiedener Flügel so zu synchronisieren, dass die Belüftung eines Gebäudes gesteuert wird.

13. System nach einem der Ansprüche 11 bis 12, wobei das zentrale Steuerungsmodul mit einem meteorologischen Modul versehen ist, um Wettervorhersagen zu empfangen und das Öffnen und das Schließen von Flügeln in Abhängigkeit von diesen Vorhersagen zu steuern.

14. System nach einem der Ansprüche 11 bis 13, wobei das zentrale Steuerungsmodul mit einem Stromversorgungsmodul versehen ist, um die Motoren (210) verschiedener Flügel (2) mit Strom zu versorgen.

## Claims

1. Device (300) for opening or closing a leaf (2) relative to a frame (3) of a door (1) or window, comprising:
- a first assembly (100) comprising a hollow cam (104A, 104B), said first assembly (100) being arranged to be integral with the frame (3), as well as a
- a second assembly (200) arranged to be integral with the leaf (2), the said second assembly (200) comprising:
- a rotary motor (210),
- a screw (218) connected to said motor (210),
- a nut (224) engaged on the screw (218);
- a first roller (216) integral with said nut and engaged in said hollow cam (104A, 104B),
- said rotary motor (210) being arranged to rotate said screw (218) on itself, and thus to move said nut (224) in a translational movement, so that said first roller (216) slides in said hollow cam (104A, 104B), in order to angularly move the leaf (2) with respect to the frame (3),
**characterized in that**
said first roller (216) comprises two distinct parts and fixing means for connecting said two distinct parts together, so that if accidentally a torque greater than a threshold is exerted on said leaf (2), the two distinct parts separate so that one part leaves with the leaf (2) during its accidental displacement, and the other part ends its travel in said hollow cam (104A, 104B).

2. Device according to claim 1, wherein said hollow cam (104A, 104B) extends in a plane perpendicular to the axis of rotation (Y) of the leaf, and wherein said screw (218) is perpendicular to said axis of rotation (Y).

3. Device (300) according to one of claims 1 to 2 in which the first assembly (100) is intended to be integral with the frame (3),
the second assembly (200) being intended to be integral with the leaf (2),
said screw (218) being mounted closer to the axis of rotation (Y) of the leaf than said rotary motor (210).

4. Device according to one of claims 1 to 3, said second assembly (200) comprising a rectilinear guide groove (209) for guiding the movement of said nut (224) and said first roller (216) along the screw (218).

5. Device according to claim 4, comprising a second roller (217) engaged in the guide groove (209).

6. Device according to one of claims 1 to 5, comprising an automatic disengagement system for automatically disconnecting the motor (210) when the leaf is moved manually, by exerting a torque on the leaf greater than an automatic disengagement threshold.

7. Door or window comprising a frame (3), a leaf (2) and a device (300) according to one of claims 1 to 6.

8. Door or window according to claim 7, said device (300) being mounted on one side of the leaf or frame, a system for locking the leaf to the frame being provided on an opposite side of said leaf or frame.

9. System comprising a door or window according to one of claims 7 or 8, further comprising a control mechanism (6) for automatically opening and/or automatically closing the leaf.

10. System according to claim 9, comprising at least one of the following sensors (5):
an air quality sensor, comprising a sensor for temperature and/or humidity and/or pressure and/or CO2 and/or plant allergens;
presence or movement sensor;
rain or wind sensor;
the signals from said sensor or sensors being transmitted to said control mechanism (6).

11. System according to one of claims 9 to 10, comprising a plurality of doors or windows according to one of claims 7 to 8 and a central control module for centrally controlling the opening or closing of the individual doors or windows.

12. System according to claim 11, said centralized control module being arranged to synchronize the opening and/or closing of different wings so as to control the ventilation of a building.

13. System according to one of claims 11 to 12, said central control module being provided with a meteorological module for receiving weather forecasts and for controlling the opening and closing of wings according to these forecasts.

14. System according to one of claims 11 to 13, said centralized control module being provided with a power supply system for electrically powering said motors (210) of different leaves (2).
